# EUROPÄISCHE PATENTSCHRIFT

(11) **EP 0 051 688 B1**
(45) Veröffentlichungstag und Bekanntmachung des Hinweises auf die Patenterteilung: **27.02.1985**
(21) Anmeldenummer: 80106899.0
(22) Anmeldetag: 08.11.1980
(51) Int. Cl.: A47B 88/10

(54) **Schubkasten-Auszugvorrichtung**
A drawer withdrawel device
Dispositif de coulissement pour tiroir

(43) Veröffentlichungstag der Anmeldung: 19.05.1982
(73) Patentinhaber: Heino Schulz Kunststoffverarbeitung, D-5300 Bonn-Beuel (DE)
(72) Erfinder: Schulz, Heino, D-5300 Bonn-Beuel (DE)
(74) Vertreter: Köhne, Friedrich, Dipl.-Ing.

## Beschreibung

Die Erfindung bezieht sich auf eine Schubkasten-Auszugvorrichtung mit einer an einem Möbelstück feststehend angebrachten Aussenschiene, einer an dem Schubkasten seitlich angebrachten Schubschiene und einer Mittelschiene, wobei zur Gleichlaufsteuerung an den Innenflächen der Aussenschiene und der Schubschiene je eine sich über deren Gesamtlänge erstreckende Zahnstange vorgesehen ist, in welche ein einziges im mittleren Bereich der Mittelschiene gelagertes Zahnrad beiderseitig eingreift, wobei ferner die Aussen- und Schubschiene derart ausgebildet sind, dass die Längsränder der Mittelschiene in diese gleitfähig hineinragen, wobei Anschläge zur Wegbegrenzung des Auszugs vorgesehen sind.

Aus dem DE-UM Nr. 78.16727 ist bereits eine Schubkasten-Auszugvorrichtung bekannt. Derartige Auszugvorrichtungen werden in grossem Umfang zur leichtgängigen und verschleissarmen Führung von Schubkästen in Möbeln eingesetzt. Ihre teleskopartige Funktion erlaubt es, den Schubkasten voll zugänglich aus dem Möbelstück herauszuziehen. Bei der bekannten Schubkasten-Vollauszugschiene besteht die Mittelschiene aus zwei spiegelbildlich symmetrischen Hälften, die zu einem kastenförmigen Gebilde zusammengesetzt sind, und zwar bestehen die beiden Hälften aus Metallschienen, die in besonderer Weise profiliert und stellenweise untereinander mit Hilfe von Hohlnieten verbunden sind. Die Hohlnieten müssen in der Praxis im mittleren Bereich dieser profilierten Metallschienen vorgesehen sein. Aus diesem Grundesind sowohl an der Korpusschiene, als auch an der Schubschiene je zwei seitlich versetzte Zahnstangen vorgesehen, in die entsprechend auch je zwei Zahnräder eingreifen. Zum Zusammenhalt der Schienen untereinander sind in den Hohlkammern der Mittelschiene insgesamt sechzehn Rollen drehbar gelagert, die in im Querschnitt dreieckigen Führungsrillen der Korpusschiene und der Schubschiene laufen. Trotz des Bestrebens, eine einfache und kostengünstige Bauweise zu erzielen, ergibt sich bei der bekannten Vorrichtung immer noch ein verhältnismässig hoher Aufwand, der einmal in dem komplizierten Aufbau der Mittelschiene und den erforderlichen, insgesamt vier Zahnstangen zu sehen ist. Zum anderen müssen die insgesamt sechzehn Rollen gelagert werden, um eine Rollführung der Schienen untereinander zu erhalten. Es hat sich aber in der Praxis erwiesen, dass diese Rollführung nicht nur sehr aufwendig, sondern vor allem auch unsicher ist, denn schon bei geringem Schrägziehen des Schubkastens springen die Rollen aus den dreieckigen Führungsrillen heraus und stellen die weitere Bedienbarkeit in Frage. Die Folge ist vielfach eine Beschädigung oder Zerstörung der Schubkasten-Auszugvorrichtung.

Aus der CH-A Nr. 494005 ist ferner eine Vollauszugvorrichtung bekannt, bei welcher die beiden Längsränder der Aussenschiene und die Längsränder der Schubschiene U-förmig geformt sind, derart, dass die freien Schenkel der U-förmigen Ränder mit Abstand und parallel zu den Schieneninnenflächen verlaufend nach innen gerichtet sind, wobei die Mittelschiene als massiver, einstückiger Körper ausgebildet ist, dessen Längskanten leistenartige Vorsprünge aufweisen, die ihrerseits in die U-förmigen Ränder der Aussenschiene und der Schubschiene gleitfähig hineinragen. Bei dieser Vollauszugvorrichtung ist jedoch keine Gleichlaufsteuerung vorgesehen. Daraus ergibt sich der Nachteil, dass die zu beiden Seiten beispielsweise einer Abstellplatte angeordneten Führungsschienen beim Herausziehen und Wiedereinschieben der Abstellplatte unterschiedlich bewegt werden, so dass es, wie die Praxis bestätigt, zu Verkantungen und einseitigen Hemmungen kommen kann. Es kommt hinzu, dass auch die Montage der auf den ersten Blick recht einfach erscheinenden Führungsschienen mit Schwierigkeiten verbunden ist. Dies liegt vor allem gerade an der besonderen Ausbildung der Anschläge zur Wegbegrenzung durch besondere Bolzen und durch die in Längsnuten eingesetzten Stücke.

Den beiden vorerläuterten bekannten Auszugvorrichtungen haften also erhebliche Nachteile an, die im wesentlichen auch bestehen bleiben würden, wenn man Einzelmerkmale der bekannten Vorrichtung der CH-A Nr. 494005, z.B. die Schienenkonstruktion, auf die bekannte Vorrichtung nach dem DE-U Nr. 78.16727 übertragen wollte.

In jedem Falle sind dann auf beiden Seiten je zwei Zahnstangen und demgemäss zwei Zahnräder erforderlich. Die Verwendung von je zwei Zahnstangen bringt aber ausser den weiter oben aufgeführten Nachteilen noch einen weiteren wesentlichen Nachteil mit sich. In der Praxis werden sich nämlich die Schienen im ausgezogenen und belasteten Zustand immer ein wenig durchbiegen. Die neutrale Biegelinie befindet sich aber bei symmetrischen Profilen in der Mitte des Profils. Wenn man also zwei Zahnstangen verwenden muss, so befinden sich diese beiden Zahnstangen jede mit Abstand von der neutralen Biegelinie. Dadurch gibt es Unterschiede im Eingriff der beiden Zahnräder, so dass es auch zwischen den beiden Zahnrädern und den beiden Zahnstangen zu Verklemmungen und auf die Dauer zu erhöhtem Verschleiss kommen kann.

Ferner ist aus der US-A Nr. 3975063 eine Auszugvorrichtung bekannt, welche im wesentlichen aus einer Aussen₋, einer Mittel- und einer Schubschiene besteht, wobei an den Innenflächen der Aussen- und Schubschiene, und zwar im mittleren Bereich Zahnstangen vorgesehen sind. Diese Zahnstangen bestehen jedoch aus U-förmigen Profilen, und die Zähne sind an den freien längslaufenden Kanten vorgesehen, so dass die Zahnreihen jeder Zahnstange paarweise und mit Abstand voneinander vorhanden sind. In die insgesamt vier Zahnreihen greift eine Zahnwalze ein, die in der Mittelschiene angeordnet ist. Die Ränder der Schienen greifen ineinander und werden mittels zylinderförmigen Stücken zusammengehalten. Zusätzlich sind Kugeln als Kugellager vorgesehen. Abgesehen von dem recht komplizierten und aufwendigen Aufbau, muss man auch bei dieser bekannten Auszugvorrichtung erwarten, dass ein Klemmen oder gar eine Beschädigung von Zähnen der Zahnstangen eintritt, wenn eine mehr oder weniger grosse Biegebelastung auf die Schienen einwirkt.

Aus der FR-A Nr. 522152 ist eine anderartig aufgebaute Vorrichtung zur Rollenführung von Schubkästen bekannt, wobei eine der Befestigung dienende Grundschiene mit nach aussen über die Längsränder hinausragenden Pratzen versehen ist. Die Pratzen weisen Bohrungen auf, durch die Befestigungsschrauben hindurchgeführt werden können.

Bei der Erfindung wird von einer zu Anfang erläuterten Schubkasten-Auszugvorrichtung ausgegangen, welche aus der FR-A Nr. 2433917 bekannt ist. Hierbei befinden sich die Zahnstangen an den waagerechten einander zugekehrten Flächen der Aussenschiene und Schubschiene, so dass auch hier bei Biegebelastung erhebliche Klemmwirkungen und Beschädigungen an den Zähnen auftreten können, weil sich die Zahnstangen mitverhältnismässig grossem Abstand von der mittleren Biegelinie befinden. Ferner sei bemerkt, dass an der einen vertikalen Längsfläche der Mittelschiene ein U-Profil befestigt ist, so dass hierdurch die Längsränder gebildet werden, die gleitfähig in die Aussen- und Schubschiene hineinragen.

Aufgabe der Erfindung ist es, eine Schubkasten-Auszugvorrichtung zu schaffen, welche bei einfacher Gestaltung eine Gleichlaufsteuerung ermöglicht, bei der ein Klemmen oder Beschädigen der Zähne der Zahnstangen oder des Zahnrades vermieden wird.

Die gestellte Aufgabe wird gelöst durch die Kombination folgender Merkmale, nämlich dass sich die Zahnstangen im mittleren Bereich der Aussen- und Schubschiene befinden, dass die beiden Längsränder der Aussenschiene und die Längsränder der Schubschiene U-förmig geformt sind, derart, dass die freien Schenkel der U-förmigen Ränder mit Abstand und parallel zu den Schieneninnenflächen verlaufend nach innen gerichtet sind, dass die Mittelschiene als massiver, einsₜük- kiger Körper ausgebildet ist, dessen Längskanten leistenartige Vorsprünge aufweisen, welche in die U-förmigen Ränder der Aussen- und der Schubschiene gleitfähig hineinragen, dass die Anschläge zur Wegbegrenzung des Auszuges von je zwei in der Aussen- und der Schubschiene sitzenden Bolzen gebildet sind, die aus den Innenflächen der Aussen- und Schubschiene hervorragen und in je zwei längsverlaufende Nuten der Mittelschiene hineingreifen, dass die Nuten mit kleinem Abstand von den Stirnflächen der Mittelschiene enden, und dass die Aussenschiene mit nach aussen über die Längsränder hinausragenden Pratzen mit Zapfen versehen ist.

In der Zeichnung ist ein Ausführungsbeispiel der Erfindung im Schema dargestellt, und zwar zeigen
Fig. 1 eine Draufsicht auf eine Schubkasten-Auszugvorrichtung im zusammengeschobenen Zustand, und zwar auf die dem Schubkasten zugewandte Seite,
Fig. 2 eine Seitenansicht auf die Schubkasten-Auszugvorrichtung nach Fig. 1,
Fig. 3 eine Draufsicht auf die Schubkasten-Auszugvorrichtung gemäss Fig. 1, jedoch auf die dem Möbelstück zugewandte Seite,
Fig. 4 eine Teildraufsicht entsprechend Fig. 1, jedoch in vollständig ausgezogener Stellung,
Fig. 5 einen Horizontalschnitt durch eine Schubkasten-Auszugvorrichtung in Betriebsstellung zwischen Möbelstück und Schubkasten, und
Fig. 6 einen Teillängsschnitt gemäss Schnittlinie VI-VI in Fig. 4.

Das in den Fig. 1 bis 6 dargestellte Ausführungsbeispiel der erfindungsgemässen Schubkasten-Auszugvorrichtung weist eine Aussenschiene 1 auf, die mittels vorzugsweise vier Zapfen 15, 16, 17 und 18 an dem Möbelstück 44 (Fig. 5) befestigt ist. Von wesentlicher Bedeutung ist, dass die Zapfen 15 bis 18, die zweckmässigerweise aus massivem Material einstückig mit der Aussenschiene 1 ausgebildet sind, an nach aussen über die Längsränder der Aussenschiene hinausragenden Pratzen 11, 12, 13 und 14 angeordnet sind. Bei dieser besonderen Befestigungsart der Aussenschiene 1 an dem Möbelstück 44 ergibt sich eine besonders biegesichere Halterung, weil die weit aussen liegenden Zapfen in bezug auf die mittlere Biegelinie der Aussenschiene ein einer Biegung entgegengesetztes Moment erzeugen. Ein weiterer wesentlicher Vorteil der Anordnung der Zapfen 15 bis 18 an den aussenliegenden Pratzen 11 bis 14 besteht darin, dass beim Einsatz der Schubkasten-Auszugvorrichtung diese Pratzen frei zugänglich sind, so dass man die Zapfen leicht in die im Möbelstück 44 vorgesehenen Bohrungen 46 und 47 einschlagen kann, ohne Gefahr zu laufen, dass die Schubkasten-Auszugvorrichtung an irgendwelchen Stellen der Schienen selbst durch das Einschlagen beschädigt wird.

Die Schubkasten-Auszugvorrichtung weist weiterhin eine Schubschiene 2 auf, die mit Ausnahme der erläuterten Pratzen und Zapfen symmetrisch zur Aussenschiene 1 ausgebildet ist. Diese Schubschiene 2 wird, wie Fig. 5 veranschaulicht, in eine Schubkastenrille 49 bzw. Nute mit rechtekkigem Querschnitt eingeschoben und gehalten. Für die Befestigung der Schubschiene an dem Schubkasten 45 genügt daher ein einziger Zapfen 25, der zweckmässigerweise als Hohlzapfen oder Spreizzapfen ausgebildet ist. Der Hohlzapfen 25 ist etwa mit dem gleichen Abstand von dem einen stirnseitigen Ende der Schubschiene entfernt angeordnet wie die Zapfen 17,18 der Aussenschiene 1.

Zur Materialersparnis und vor allem, um eine bessere Anlage der Aussenschiene 1 an dem Möbelstück 44 und der Schubschiene 2 an der Innenfläche der Schubkastenrille 49 zu erreichen, sind bei der Aussenschiene 1 Längsrillen 3, 4 vorgesehen, die sich nahezu über die gesamte Schienenlänge erstrecken. Ferner sind Längsrillen 5, 6 und 7, 8 vorgesehen, die aber in dem mittleren Bereich der Aussenschiene durch ein massives Schienenteil unterbrochen sind, so dass hier Metallbolzen 9, 10 eingesetzt sind, die in Verbindung mit den Nuten 29,30 einer Mittelschiene 28 als Anschläge für die Begrenzung des Auszuges nach beiden Seiten hin dienen.

Entsprechend der Aussenschiene 1 ist auch die Schubschiene 2 mit Längsrillen 19, 20 sowie unterbrochenen Längsrillen 21,22 und 23, 24 versehen. Die Letzteren erhalten noch einmal eine Unterbrechung für eine Materialverstärkung im Bereich des Hohlzapfens 25. Entsprechend dem Bolzen 10, 11 bei der Aussenschiene besitzt die Schubschiene im mittleren Bereich ebenfalls Bolzen 26,27 als Anschläge für die beiderseitige Auszugbegrenzung.

Wie aus den Fig. 4 bis 6 zu ersehen ist, besitzen sowohl die Aussenschiene 1 als auch die Schubschiene 2 in ihrem mittleren Bereich ihrer Innenflächen je eine Zahnstange 33 bzw. 34, die sich über die gesamte Länge von Aussen- und Schubschiene erstrecken. Die Zahnstangen 33, 34 bestehen einstückig aus gleichem Material wie die Schienen, sind also in das Material der Schienen eingearbeitet. Die gesamte Schubkasten-Auszugvorrichtung mit allen vorbeschriebenen und nachfolgend erläuterten Teilen besteht vorzugsweise aus einem zähharten Kunststoff, mit Ausnahme der Bolzen 9, 10 und 26, 27, die auch aus Metall hergestellt sein können.

Die Schubkasten-Auszugvorrichtung besitzt zwischen Aussen- und Schubschiene die Mittelschiene 28. Die Mittelschiene 28 weist auf beiden nach der Aussen- und nach der Schubschiene liegenden Seiten die zwei längsverlaufende Nuten 29, 30 auf, die mit halbzylindrischen Anschlagflächen 31, 32 beiderseits kurz vor den Stirnflächen der Mittelschiene 28 enden, so dass beim Auszug in der einen oder anderen Richtung die Bolzen 9, 10 und 26, 27 an diese Anschlagflächen 31, 32 anschlagen und einen weiteren Auszug verhindern.

Die beiden Längsränder 40, 41 der Aussenschiene 1 sind gemäss Fig. 5 U-förmig geformt, derart, dass die freien Schenkel dieser U-förmigen Ränder mit Abstand und parallel zu den Schieneninnenflächen verlaufend nach innen gerichtet sind. Eine entsprechende Ausbildung besitzen auch die Längsränder 42 und 43 der Schubschiene. Die Mittelschiene 28 ist als massiver einstückiger Körper ausgebildet, dessen Längskanten leistenartige Vorsprünge 50 aufweisen, welche in die U-förmigen Ränder 40 bis 43 der Aussenschiene 1 und der Schubschiene 2 gleitfähig hineinragen.

Die Mittelschiene 28 weist in der Mitte noch eine schmale im wesentlichen rechteckige Aussparung 36 auf, in welcher mittels einer Drehachse 35 ein Zahnrad 37 drehbar angeordnet ist, und zwar derart, dass es gleichzeitig in die beiden Zahnstangen 33 und 34 von Aussenschiene 1 und 1 nnenschiene 2 eingreift und dadurch eine Gleichlaufsteuerung in dem Sinne gewährleistet, dass beim Auszug oder beim Wiedereinschieben der Auszugvorrichtung die Mittelschiene gegenüber der Aussenschiene jeweils um die gleiche Strecke bewegt wird wie die Schubschiene gegenüber der Mittelschiene.

Die Herstellung der oben erläuterten Schubkasten-Auszugvorrichtung ist verhältnismässig einfach, und zwar werden zunächst dieAussenschiene 1, die Schubschiene 2 und die Mittelschiene 28 und schliesslich das Zahnrad 37 mit Drehachse 35 einzeln hergestellt. Die Auszugvorrichtung besteht also nur aus sehr wenigen Einzelteilen. Sodann wird das Zahnrad 37 mit Drehachse 35 in die Aussparung 36 eingesetzt und Aussenschiene 1 und Schubschiene 2 von zwei einander gegenüberliegenden Enden bzw. Stirnseiten der Mittelschiene 28 aus auf diese aufgeschoben, so dass die Ränder 40 bis 43 in die Schlitzführungen 38, 39 der Mittelschiene eingreifen. Es brauchen dann nur noch beispielsweise in den Mittelstellungen gemäss den Fig. 1 und 3 die Bolzen 9, 10 und 26, 27 eingeschlagen oder eingepresst zu werden, um alle Teile der Schubkasten-Auszugvorrichtung unverlierbar zusammenzuhalten. Das Befestigen der Auszugvorrichtung zwischen Möbelstück und Schubkasten erfolgt in der Weise, dass zunächst die Aussenschiene 1 mit den Pratzen 11 bis 14 und den zugehörigen Zapfen 15 bis 18 in die vorbereiteten Bohrungen 46, 47 des Möbelstücks eingeschlagen werden, wobei noch eine grössere Haltesicherheit durch umlaufende kleine Ringwülste an den Zapfen erreicht werden kann. Sodann kann der Schubkasten 45 mit seiner Schubkastenrille 49 auf die Schubschiene aufgeschoben werden. Unter einem vorübergehenden leichten Spreizen der Auszugvorrichtung nach aussen kann der Schubkasten 45 so weit geschoben werden, bis der Hohlzapfen 25 einer vorbereiteten Bohrung 48 gegenübersteht. Durch Zurückführen der Auszugvorrichtung in die ordnungsgemässe Lage kommt der Hohlzapfen 25 mit der Bohrung 48 in festen Eingriff. Es wurde anhand der Zeichnung nur eine Schubkasten-Auszugvorrichtung beschrieben. Es versteht sich aber, dass zu jedem Schubkasten, und zwar an beiden einander gegenüberliegenden Längsseiten zwischen diesen und dem Möbelstück je eine Schubkasten-Auszugvorrichtung, also mindestens zwei Vorrichtungen vorgesehen sein müssen.

## Patentansprüche

Schubkasten-Auszugvorrichtung mit einer an einem Möbelstück (44) feststehend angebrachten Aussenschiene (1), einer an dem Schubkasten (45) seitlich angebrachten Schubschiene (2) und einer Mittelschiene (28), wobei zur Gleichlaufsteuerung an den Innenflächen der Aussenschiene (1) und der Schubschiene (2) je eine sich über deren Gesamtlänge erstreckende Zahnstange (33, 34) vorgesehen ist, in welche ein einziges, im mittleren Bereich der Mittelschiene (28) gelagertes Zahnrad (37) beiderseitig eingreift, wobei ferner die Aussen- und Schubschiene derart ausgebildet sind, dass die Längsränder (50) der Mittelschiene (28) in diese gleitfähig hineinragen, und wobei Anschläge (9,10,26,27) zur Wegbegrenzung des Auszugs vorgesehen sind, gekennzeichnet durch die Kombination folgender Merkmale, nämlich dass sich die Zahnstangen (33, 34) im mittleren Bereich der Aussenschiene (1) und Schubschiene (2) befinden, dass die beiden Längsränder (40, 41) der Aussenschiene (1) und die Längsränder (42, 43) der Schubschiene (2) U-förmig geformt sind, derart, dass die freien Schenkel der U-förmigen Ränder mit Abstand und parallel zu den Schieneninnenflächen verlaufend nach innen gerichtet sind, dass die Mittelschiene (28) als massiver, einstückiger Körper ausgebildet ist, dessen Längsränder leistenartige Vorsprünge (50) aufweisen, welche in die U-förmigen Ränder (40 bis 43) der Aussenschiene (1) und der Schubschiene (2) gleitfähig hineinragen, dass die Anschläge zur Wegbegrenzung des Auszuges von je zwei in der Aussenschiene (1) und der Schubschiene (2) sitzenden Bolzen (9, 10; 26, 27) gebildet sind, die aus den Innenflächen derAussen- und Schubschiene hervorragen und in je zwei längsverlaufende Nuten (29, 30) der Mittelschiene (28) hineingreifen, dass die Nuten (29, 30) mit kleinem Abstand von den Stirnflächen der Mittelschiene (28) enden, und dass die Aussenschiene (1) mit nach aussen über die Längsränder hinausragenden Pratzen (11 bis 14) mit Zapfen (15 bis 18) versehen ist.

## Claims

A drawer withdrawal device provided with an external rail (1 ), which is fixedly fitted to a piece of furniture (44), a push rail (2), which is fitted laterally to the drawer (45), and a central rail (28), there being provided for synchronous control on the inside surfaces of the external rail (1) and of the push rail (2) respectively one rack (33, 34), which extends over the total length thereof and in which there engages bilaterally a single gear (37), which is mounted in the central zone of the central rail (28), and the external and push rails being furthermore designed in such a way that the longitudinal edges (50) of the central rail (28) project slidably therein, and there being provided stops (9, 10, 26, 27) for limiting the withdrawal path, characterised by the combination of the following features, namely to the effect that the racks (33, 34) are located in the central zone of the external rail (1) and the push rail (2), and that the two longitudinal edges (40, 41 ) of the external rail (1) and the longitudinal edges (42, 43) of the push rail (2) are formed so as to be U-shaped so that the free legs of the U-shaped edges are directed inwardly at a distance from and extending parallel to the rail inside surfaces, and that the central rail (28) is designed as a solid one-part body, whose longitudinal edges have strip-like lugs (50), which project slidably into the U-shaped edges (40to43) oftheexternal rail (1) and the push rail (2), and that the stops for limiting the withdrawal path are formed by respectively two bolts (9, 10; 26, 27), which sit in the external rail (1) and the push rail (2) and which project from the inside surfaces of the external and push rails and engage in respectively. two longitudinally extending grooves (29, 30) in the central rail (28), and that the grooves (29, 30) end a short distance from the faces of the central rail (28), and that the external rail (1) is provided with straps (11 to 14) which project outwardly from the longitudinal edges and comprise pins (15 to 18).

## Revendications

Dispositif de coulissement de tiroir comportant un rail extérieur (1 ) disposé de façon fixe sur une partie de meuble (44), un rail intérieur (2) monté latéralement sur le tiroir (45) et un rail central (28), tandis qu'il est prévu pour une synchronisation de mouvement sur les surfaces intérieures du rail extérieur (1 ) et du rail intérieur (2) respectivement une crémaillère (33, 34) s'étendant sur toute leur longueur, les crémaillères étant chacune en prise avec un seul engrenage (37) monté dans une zone centrale du rail central (28) et, en outre, le rail extérieur et le rail intérieur étant agencés de telle sorte que les bords longitudinaux (50) du rail central (28) pénètrent avec possibilité de glissement dans ceux-ci tandis qu'il est prévu des butées (9,10, 26, 27) pour limiter la course de coulissement, caractérisé par la combinaison des particularités suivantes, notamment que les crémaillères (33, 34) sont placées dans une zone centrale du rail extérieur (1 ) et du rail intérieur (2), que les deux bords longitudinaux (40, 41 ) du rail extérieur (1 ) et les bords longitudinaux (42, 43) du rail intérieur (2) sont profilés en forme de U de façon que les branches libres des bords en forme de U soient dirigées vers l'intérieur et à distance et parallèlement aux surfaces intérieures des rails, que le rail central (28) est agencé sous la forme d'un corps monobloc massif dont les bords longitudinaux comportent des saillies (50) en forme de moulures, qui pénètrent avec possibilité de glissement dans les bords en forme de U (40 à 43) du rail extérieur (1 ) et du rail intérieur (2), que les butées de limitation de course de coulissement sont constituées respectivement par deux broches (9,10; 26, 27) montées dans le rail extérieur (1 ) et dans le rail intérieur (2), qui font saillie des surfaces intérieures du rail extérieur et du rail intérieur et qui s'engagent dans deux rainures longitudinales (29, 30) du rail central (28), que les rainures (29,30) se terminent à une petite distance des surfaces frontales du rail central (28) et que le rail extérieur (1 ) est pourvu de griffes (11 à 14) dépassant extérieurement des bords longitudinaux et pourvues de tétons (15 à 18).
